# FASCICULE DE BREVET EUROPEEN

(11) **EP 2 847 637 B1**
(45) Date de publication et mention de la délivrance du brevet: **27.07.2016**
(21) Numéro de dépôt: 13721655.2
(22) Date de dépôt: 02.05.2013
(51) Int. Cl.: G04F 7/08

(54) **SYSTEME DE COMMANDE**
STEUERSYSTEM
CONTROL SYSTEM

(30) Priorité: 08.05.2012 EP 12167182
(43) Date de publication de la demande: 18.03.2015
(73) Titulaire: Manufacture La Joux-Perret SA, 2300 La Chaux-de-Fonds (CH)
(72) Inventeur: MIGNOT, David, F-25500 Les Fins (FR)
(74) Mandataire: GLN SA
(86) Numéro de dépôt international: PCT/EP2013/059198
(87) Numéro de publication internationale: WO 2013/167474

(56) Documents cités:
- EP-A1- 0 562 155
- WO-A1-2009/098307
- WO-A2-2008/075147
- CH-A2- 702 429

## Description

### Domaine technique

La présente invention se rapporte au domaine de l'horlogerie mécanique. Elle concerne, plus particulièrement, un système de commande de chronographe doté d'une pièce de commande comprenant :
- une portion d'entraînement agencée pour recevoir une action de commande, et
- une zone de positionnement agencée pour coopérer avec un organe de positionnement de manière à définir des positions stables de la pièce de commande.

### Etat de la technique

Dans le domaine des chronographes, il est connu notamment du document WO2009/098307 de commander les fonctions START, STOP et RESET au moyen de navettes qui, selon leurs positions, permettent d'embrayer ou de débrayer une roue de chronographe, d'actionner ou non un frein, d'actionner ou de relever des marteaux de remise à zéro. Dans ce document, les différentes fonctions sont réalisées au moyen d'une couronne mobile en rotation. La couronne est ainsi entraînée, à partir d'une position initiale, dans une première direction pour réaliser le START. Puis, on revient la position initiale pour réaliser le STOP et on entraîne la couronne dans une deuxième direction pour réaliser le RESET.

Il est donc nécessaire, pour redémarrer une mesure, de passer à nouveau par la position initiale, correspondant à la fonction STOP. Un retour manuel à cette position peut ne pas être pratique. Par exemple, si une deuxième mesure doit être déclenchée rapidement après une première, il faut d'abord passer de la position RESET à la position STOP. Un retour automatique pose également des problèmes au niveau du fonctionnement pour ramener la couronne et, dans l'exemple du mécanisme décrit dans le document précité, pour relever les marteaux.

La présente invention a pour but de résoudre les inconvénients susmentionnés.

### Divulgation de l'invention

De façon plus précise, l'invention concerne un système de commande de chronographe comportant une pièce de commande et un organe de positionnement, ladite pièce de commande comprenant :
- une portion d'entraînement agencée pour recevoir une action de commande,
- une zone de positionnement agencée pour coopérer avec l'organe de positionnement de manière à définir des positions stables de la pièce de commande.

Selon l'invention, la pièce de commande comprend un levier mobile dont une extrémité libre participe à la zone de positionnement, ledit levier étant susceptible d'évoluer entre une première position stable dans laquelle la zone de positionnement définit exactement deux positions stables de la pièce de commande, par coopération avec l'organe de positionnement, et une deuxième position stable dans laquelle la zone de positionnement définit exactement trois positions stables de la pièce de commande, par coopération avec l'organe de positionnement.

L'invention concerne également un système de commande comprenant une telle pièce de commande.

### Brève description des dessins

D'autres détails de l'invention apparaîtront plus clairement à la lecture de la description qui suit, faite en référence aux dessins annexés, dans lesquels :
- les figures 1 à 4 illustrent différentes position d'une pièce de commande selon l'invention, et
- les figures 5 à 8 représentent ces différentes positions dans le cadre d'un système de commande, particulièrement adapté pour un mécanisme de chronographe

### Mode(s) de réalisation de l'invention

Les figures 1 à 4 ne représentent que les pièces principales d'un mode de réalisation d'un système de commande d'un chronographe selon l'invention. Ce système comporte une pièce de commande 10 qui comprend une portion d'entraînement 12 agencée pour recevoir une action de commande. Selon l'exemple proposé, cette portion d'entraînement 12 est disposée à la périphérie d'une bascule 14 destinée à être montée pivotante sur un bâti. Cette portion d'entraînement 12 est typiquement une denture susceptible d'être actionnée par une couronne de commande, telle que proposée dans le document WO2009/098307, pour commander un mécanisme de chronographe. La portion d'entraînement 12 pourrait également être prévue pour être actionnée par un ou plusieurs poussoirs.

La pièce de commande 10 comprend également une zone de positionnement 16 agencée pour coopérer avec un organe de positionnement 18 de manière à définir des positions stables de la pièce de commande 10. L'organe de positionnement 18 est, typiquement, un ressort sautoir dont l'extrémité biseautée est agencée pour coopérer avec la zone de positionnement 16. On retrouve une telle zone de positionnement 16 dans les systèmes de came de l'état de la technique.

Selon l'invention, la pièce de commande 10 comprend un levier mobile 20 dont une extrémité libre participe à la zone de positionnement 16. Dans le mode de réalisation proposé, le levier mobile 20 est disposé sur la bascule 14 de manière à pivoter en référence à elle. Le levier mobile 20 est disposé dans une échancrure 22 de la bascule 14, dont les bords 22a, 22b forment des butées définissant une première et une deuxième positions du levier mobile 20. La première position est représentée sur la figure 2 et correspond à une mise en butée du levier mobile 20 sur le bord 22a de l'échancrure 22. La deuxième position est représentée sur les figures 1, 3 et 4 et correspond à une mise en butée du levier mobile 20 sur le bord 22b de l'échancrure 22.

Le levier mobile 20 est disposé dans le plan général défini par la bascule 14 et reste dans ce plan pendant ses déplacements. Typiquement, le levier mobile 20 est situé dans l'épaisseur de la bascule 14.

La bascule 14 comprend, à sa périphérie, une première encoche 24 conformée pour coopérer avec l'organe de positionnement 18. La première encoche 24 définit encore un rebord 26 dont le rôle apparaîtra plus loin.

Le levier mobile 20 comprend, à son extrémité libre, une deuxième encoche 28 également conformée pour coopérer avec l'organe de positionnement 18. La deuxième encoche 28 définit également un bec 30 dont le rôle apparaîtra plus loin. Lorsque le levier mobile 20 est dans sa deuxième position, représentée sur les figures 1, 3 et 4, on peut voir sur ces figures qu'une troisième encoche 32 est définie entre la première et la deuxième encoches 28. Cette troisième encoche 32 est plus précisément définie, d'une part, par le rebord 26 de la première encoche 24 et, d'autre part, par le bec 30 de la deuxième encoche 28.

De manière particulièrement intéressante, on constate que le bec 30 est dimensionné de manière à ce que le rebord 26 puisse se loger sous le bec 30 et que ce dernier puisse recouvrir le rebord 26. Lorsque le levier mobile 20 est dans sa première position représentée sur la figure 2, le rebord 26 n'est plus exposé à l'organe de positionnement 18. Ainsi, dans cette première position du levier mobile 20, la zone de positionnement 16 définit deux positions de la pièce de commande 10, par coopération avec l'organe de positionnement 18. De manière avantageuse, on peut prévoir que le bec 30 déborde au-delà du rebord 26 de manière à s'assurer que l'organe de positionnement 18 ne puisse coopérer qu'avec la première ou la deuxième encoches 28.

Le levier mobile 20 est donc susceptible d'évoluer entre une première position dans laquelle la zone de positionnement 16 définit deux positions de la pièce de commande 10, par coopération avec l'organe de positionnement 18, et une deuxième position dans laquelle la zone de positionnement 16 définit trois positions de la pièce de commande 10, par coopération avec l'organe de positionnement 18.

Une telle pièce de commande 10 peut avantageusement être mise en oeuvre dans un mécanisme de chronographe proposé dans le document WO2009/098307. Le fonctionnement d'un tel chronographe est représenté schématiquement sur les figures 5 à 8 qui vont maintenant être décrites.

Après une remise à zéro, un mécanisme de chronographe incorporant une pièce de commande 10 selon l'invention, est dans la position de la figure 5, correspondant à la figure 1. Le levier mobile 20 est dans sa première position. Bien que nous ne décrirons pas ici en détails les éléments composant un mécanisme de chronographe, on peut voir que deux navettes 34 sont agencées solidairement et de manière coaxiale sur la pièce de commande 10. Pour réaliser les fonctions du chronographe, ces navettes 34 commandent le positionnement :
- d'un frein 36 prévu pour appuyer sur une roue de compteur,
- d'une bascule d'embrayage 38 prévue pour positionner un mobile d'embrayage, et
- d'une bascule de marteaux 40 prévue pour positionner un ou plusieurs marteaux de remise à zéro.

En position de remise à zéro, l'organe de positionnement 18 est dans la deuxième encoche 28. Les marteaux sont en appui sur leur compteur respectif, le mobile d'embrayage est débrayé et le frein n'est pas en appui sur la roue de compteur.

Pour enclencher une mesure, un utilisateur va exercer une action sur la portion d'entraînement 12, ce qui va faire pivoter la bascule 14 autour de son axe dans une première direction. Sous l'action de l'organe de positionnement 18, le levier mobile 20 va alors venir dans sa deuxième position et s'appuyer sur le bord 22b de l'échancrure 22. On est alors dans la position illustrée sur la figure 6, correspondant à la figure 2, juste avant le START. Une fois que le levier mobile 20 est dans sa deuxième position, la poursuite du pivotement de la bascule 14 permet que l'organe de positionnement 18 tombe directement dans la première encoche 24, sans passer par la troisième encoche 32. On passe donc directement d'une position RESET à une position START (figure 7, correspondant à la figure 3). Les marteaux sont levés, le mobile d'embrayage est embrayé et le frein n'est pas en appui sur la roue de compteur. On remarque que, le levier étant librement mobile, une fois que l'organe de positionnement 18 est dans la première encoche 24, il va être repoussé en direction de sa première position par l'organe de positionnement 18 mais ne sera pas nécessairement maintenu dans cette première position.

Lorsqu'un utilisateur va ensuite exercer une action sur la portion d'entraînement 12 pour stopper la mesure, la bascule 14 va être entraînée autour de son axe dans une deuxième direction. Sous l'action de l'organe de positionnement 18, le levier mobile 20 va alors venir dans sa première position et s'appuyer sur le bord 22a de l'échancrure 22. La troisième encoche 32 ainsi défine peut recevoir l'organe de positionnement 18 pour positionner la pièce de commande 10 dans une position correspondant au STOP. Les marteaux sont levés, le mobile d'embrayage est débrayé et le frein est en appui sur la roue de compteur. On peut alors soit redémarrer la mesure ou remettre les compteurs à zéro. Dans ce dernier cas, on revient à la position initiale et une nouvelle mesure peut être immédiatement commencée, sans devoir revenir à la position STOP. De plus, c'est bien l'utilisateur qui fournit l'énergie nécessaire à relever les marteaux lors de l'enclenchement d'une mesure, assurant un fonctionnement précis.

La présente description est proposée à titre d'illustration non limitative. L'homme du métier pourra envisager différentes adaptations sans sortir du cadre défini par les revendications. Par exemple, le levier mobile 20 pourrait également être solidaire de la bascule 14 et être monté mobile élastiquement en référence à cette bascule.

## Revendications

1. Système de commande de chronographe comprenant une pièce de commande (10) et un organe de positionnement, ladite pièce de commande comprenant :
- une portion d'entraînement (12) agencée pour recevoir une action de commande,
- une zone de positionnement (16) coopérant avec ledit organe de positionnement (18) de manière à définir des positions stables de la pièce de commande (10),
**caractérisée en ce que** la pièce de commande (10) comprend un levier mobile (20) dont une extrémité libre participe à la zone de positionnement (16), ledit levier étant susceptible d'évoluer entre une première position dans laquelle la zone de positionnement (16) définit exactement deux positions stables de la pièce de commande (10), par coopération avec l'organe de positionnement (18), et une deuxième position dans laquelle la zone de positionnement (16) définit exactement trois positions stables de la pièce de commande (10), par coopération avec l'organe de positionnement (18).

2. Système de commande selon la revendication 1, **caractérisé en ce que** la pièce de commande comprend une bascule (14) sur laquelle est disposé le levier mobile (20).

3. Système de commande selon la revendication 2, dans lequel ladite bascule (14) définit un plan général, **caractérisé en ce que** le levier mobile (20) est agencé essentiellement dans ledit plan général et **en ce qu'**il se déplace entre sa première et sa deuxième position parallèlement audit plan général.

4. Système de commande selon l'une des revendications 2 et 3, **caractérisé en ce que** la bascule (14) comprend, à sa périphérie, une première encoche (24) conformée pour coopérer avec l'organe de positionnement (18).

5. Système de commande selon la revendication 3, **caractérisé en ce que** le levier mobile comprend, à son extrémité libre, une deuxième encoche (28) conformée pour coopérer avec l'organe de positionnement (18).

6. Système de commande selon les revendications 3 et 4, **caractérisé en ce qu'**une troisième encoche 32 est définie entre la première et la deuxième encoches (28), lorsque le levier mobile (20) est dans sa deuxième position.

7. Système de commande selon la revendication 6, dans lequel la première encoche (24) définit un rebord (26), la deuxième encoche (28) définit un bec (30), **caractérisé en ce que** le bec (30) recouvre le rebord (26) lorsque le levier est dans sa première position et **en ce que** la troisième encoche (32) est définie par le rebord (26) et par une face du bec (30).

8. Système de commande selon l'une des revendications précédentes, **caractérisé en ce que** le levier mobile (20) est disposé dans une échancrure (22) de la bascule (14), dont les bords forment des butées définissant les première et deuxième positions du levier mobile (20).

9. Système de commande selon l'une des revendications précédentes, **caractérisé en ce que** le levier mobile (20) est solidaire de la bascule (14) et est monté mobile élastiquement en référence à la bascule (14).

10. Système de commande selon l'une des revendications 1 à 8, **caractérisé en ce que** le levier mobile (20) est monté pivotant sur la bascule (14).

11. Système de commande selon l'une des revendications précédentes, **caractérisé en ce que** la portion d'entrainement comprend une denture.

12. Système de commande selon l'une des revendications précédentes, **caractérisé en ce que** le levier mobile (20) passe de l'une de ses positions à l'autre sous l'action de l'organe de positionnement (18), lors des déplacements de la pièce de commande (10).

13. Système de commande selon la revendication précédente, **caractérisé en ce que** la pièce de commande (10) porte au moins une navette (34) pour commander les fonctions d'un chronographe.

## Patentansprüche

1. Steuersystem eines Chronographen, umfassend ein Steuerteil (10) und ein Positionierorgan, wobei das Steuerteil umfasst:
- einen Antriebsabschnitt (12), der ausgebildet ist, um eine Steueraktion zu empfangen,
- eine Positionierungszone (16), die mit dem Positionierorgan (18) derart zusammenwirkt, dass stabile Positionen des Steuerteils (10) definiert werden,
**dadurch gekennzeichnet, dass** das Steuerteil (10) einen beweglichen Hebel (20) umfasst, von dem ein freies Ende an der Positionierungszone (16) beteiligt ist, wobei der Hebel imstande ist, sich zwischen einer ersten Position, in welcher die Positionierungszone (16) zwei stabile Positionen des Steuerteils (10) durch Zusammenwirken mit dem Positionierorgan (18) exakt bestimmt, und einer zweiten Position, in welcher die Positionierungszone (16) drei stabile Positionen des Steuerteils (10) durch Zusammenwirken mit dem Positionierorgan (18) exakt bestimmt, zu bewegen.

2. Steuersystem nach Anspruch 1, **dadurch gekennzeichnet, dass** das Steuerteil eine Wippe (14) umfasst, auf welcher der bewegliche Hebel (20) angeordnet ist.

3. Steuersystem nach Anspruch 2, wobei die Wippe (14) eine allgemeine Ebene festlegt, **dadurch gekennzeichnet, dass** der bewegliche Hebel (20) im Wesentlichen in der allgemeinen Ebene ausgebildet ist und dass er sich zwischen seiner ersten und seiner zweiten Position parallel zu der allgemeinen Ebene verlagert.

4. Steuersystem nach einem der Ansprüche 2 und 3, **dadurch gekennzeichnet, dass** die Wippe (14) auf ihrem Umfang eine erste Kerbe (24) umfasst, die ausgebildet ist, um mit dem Positionierorgan (18) zusammenzuwirken.

5. Steuersystem nach Anspruch 3, **dadurch gekennzeichnet, dass** der bewegliche Hebel an seinem freien Ende eine zweite Kerbe (28) umfasst, die ausgebildet ist, um mit dem Positionierorgan (18) zusammenzuwirken.

6. Steuersystem nach den Ansprüchen 3 und 4, **dadurch gekennzeichnet, dass** zwischen der ersten und der zweiten Kerbe (28) eine dritte Kerbe (32) definiert ist, wenn der bewegliche Hebel (20) in seiner zweiten Position ist.

7. Steuersystem nach Anspruch 6, wobei die erste Kerbe (24) einen Rand (26) definiert, die zweite Kerbe (28) einen Schnabel (30) definiert, **dadurch gekennzeichnet, dass** der Schnabel (30) den Rand (26) bedeckt, wenn der Hebel in seiner ersten Position ist und dass die dritte Kerbe (32) durch den Rand (26) und durch eine Fläche des Schnabels (30) definiert ist.

8. Steuersystem nach einem der vorangehenden Ansprüche, **dadurch gekennzeichnet, dass** der bewegliche Hebel (20) in einer Schweifung (22) der Wippe (14) angeordnet ist, deren Ränder Anschläge bilden, die die erste und zweite Position des beweglichen Hebels (20) bilden.

9. Steuersystem nach einem der vorangehenden Ansprüche, **dadurch gekennzeichnet, dass** der bewegliche Hebel (20) mit der Wippe (14) fest verbunden ist und in Bezug zur Wippe (14) elastisch beweglich montiert ist.

10. Steuersystem nach einem der Ansprüche 1 bis 8, **dadurch gekennzeichnet, dass** der bewegliche Hebel (20) schwenkend auf der Wippe (14) montiert ist.

11. Steuersystem nach einem der vorangehenden Ansprüche, **dadurch gekennzeichnet, dass** der Antriebsabschnitt eine Zahnung umfasst.

12. Steuersystem nach einem der vorangehenden Ansprüche, **dadurch gekennzeichnet, dass** der bewegliche Hebel (20) unter der Wirkung des Positionierorgans (18) bei Verlagerungen des Steuerteils (10) von der einen seiner Positionen in die andere wechselt.

13. Steuersystem nach vorangehendem Anspruch, **dadurch gekennzeichnet, dass** das Steuerteil (10) mindestens ein Schiffchen (34) trägt, um die Funktionen eines Chronographen zu steuern.

## Claims

1. A chronograph control system comprising a control part (10) and a positioning organ, said control part comprising:
- a driving portion (12) arranged to receive a control action,
- a positioning zone (16) cooperating with said positioning organ (18) so as to define stable positions of the control part (10),
**characterized in that** the control part (10) comprises a moving lever (20) whereof a free end participates in the positioning zone (16), said lever being able to move between a first position in which the positioning zone (16) accurately defines two stable positions of the control part (10), by cooperating with the positioning organ (18), and a second position in which the positioning zone (16) accurately defines three stable positions of the control part (10), by cooperating with the positioning organ (18).

2. The control system according to claim 1, **characterized in that** the control part comprises a lever (14) on which the moving lever (20) is positioned.

3. The control system according to claim 2, wherein said lever (14) defines a general plane, **characterized in that** the moving lever (20) is essentially arranged in said general plane and **in that** it moves between its first and second positions parallel to said general plane.

4. The control system according to one of claims 2 and 3, **characterized in that** the lever (14) comprises, at its periphery, a first notch (24) configured to cooperate with the positioning organ (18).

5. The control system according to claim 3, **characterized in that** the moving lever comprises, at its free end, a second notch (28) configured to cooperate with the positioning organ (18).

6. The control system according to claims 3 and 4, **characterized in that** a third notch (32) is defined between the first and second notches (28), when the moving lever (20) is in its second position.

7. The control system according to claim 6, wherein the first notch (24) defines a rim (26), the second notch (28) defines a nose (30), **characterized in that** the nose (30) covers the rim (26) when the lever is in its first position and **in that** the third notch (32) is defined by the rim (26) and by a face of the nose (30).

8. The control system according to one of the preceding claims, **characterized in that** the moving lever (20) is positioned in a recess (22) of the lever (14), the edges of which form bankings defining the first and second positions of the moving lever (20).

9. The control system according to one of the preceding claims, **characterized in that** the moving lever (20) is secured to the lever (14) and is mounted elastically movable in reference to the lever (14).

10. The control system according to one of claims 1 to 8, **characterized in that** the moving lever (20) is mounted pivoting on the lever(14).

11. The control system according to one of the preceding claims, **characterized in that** the driving portion comprises a toothing.

12. The control system according to one of the preceding claims, **characterized in that** the moving lever (20) goes from one of its positions to the other under the action of the positioning organ (18), during movements of the control part (10).

13. The control system according to one of the preceding claims, **characterized in that** the control part (10) bears at least one shuttle (34) to control the functions of a chronograph.
